# EUROPÄISCHE PATENTSCHRIFT

(11) **EP 2 312 252 B1**
(45) Veröffentlichungstag und Bekanntmachung des Hinweises auf die Patenterteilung: **20.03.2013**
(21) Anmeldenummer: 09012697.0
(22) Anmeldetag: 07.10.2009
(51) Int. Cl.: F28D 7/16, F28F 27/02

(54) **Abhitzekessel und Verfahren zur Abkühlung von Synthesegas**
Waste heat boiler and method for cooling synthesis gas
Caisson de refroidissement et procédé de refroidissement de gaz de synthèse

(43) Veröffentlichungstag der Anmeldung: 20.04.2011
(73) Patentinhaber: Lurgi GmbH, 60439 Frankfurt am Main (DE)
(72) Erfinder: Bohle, Jürgen, 60596 Frankfurt am Main (DE); Heinz, Günter, 65618 Selters (DE); Brehm, Lothar, 61138 Niederdorfelden (DE)

(56) Entgegenhaltungen:
- EP-A- 0 356 648
- EP-A- 1 498 678
- EP-A- 1 793 189
- DE-A1- 3 302 304

## Beschreibung

### Gebiet der Erfindung

Die Erfindung betrifft einen Abhitzekessel und ein Verfahren zum geregelten Kühlen von heißen Gasen. Insbesondere betrifft die Erfindung einen Abhitzekessel und ein Verfahren zum geregelten Kühlen von Synthesegas, das mittels Dampfreformieren (Steamreforming) oder autothermem Reformieren erzeugt wurde. Ein Abhitzekessel nach dem Oberbegriff des Anspruchs 1 ist aus EP 1 793 189 A2 bekannt.

### Stand der Technik

Bei vielen Gaserzeugungsanlagen, insbesondere bei nach dem Steamreforming-Verfahren oder dem autothermen Reformierungsverfahren gaserzeugenden Anlagen, treten bei höheren Gastemperaturen, insbesondere im Bereich von 820° C bis hinunter zu 520° C in den Gaserzeugungsanlagen selbst und in den diesen nachgeschalteten Wärmetauschem Korrosionsprobleme an den verwendeten metallischen Werkstoffen auf, z. B. beim Steamreforming-Verfahren, wenn ein gewisses CO₂/CO/H₂O-Verhättnis erreicht wird. Dies gilt sowohl für ferritische als auch für austenitsche Stähle. Diese unter dem Begriff "metal dusting" bekannte Materialabtragung führt zu einer Aufzehrung bzw. Zerstörung des Materials und es gibt nur beschränkt die Möglichkeit, über Materialzusammensetzung dieser Korrosion zu widerstehen.

Bei Abhitzekesseln, die zum Kühlen der heißen Gase einer Gaserzeugungsanlage verwendet werden, ist es an sich bekannt, zum Einstellen einer bestimmten Endtemperatur der gekühlten Gase zwischen der Gaseinlasskammer des Wärmetauschers und der Gasauslasskammer ein direktes Überströmen (Bypass) der heißen Gase in die von der Heizfläche des Wärmetauschers gekühlten Gase zu ermöglichen. Beispielsweise ist bei dem in der Offenlegungsschrift DE 3302304 A1 beschriebenen Wärmetauscher in der von einem Behältermantelabschnitt gebildeten Gasauslasskammer eine Einlasskammer angeordnet. Die Gaseinlasskammer weist eine mit der Gasauslasskammer verbundene Öffnung und eine Regeleinrichtung auf, über die der Öffnung eine veränderbare Teilmenge der eintretenden Gase zuführbar ist. Bei dem bekannten Wärmetauscher wird das Innere der U-Rohre mit dem abzukühlenden Gas beaufschlagt. Bei dem bekannten Wärmetauscher werden somit die Metallteile der Regeleinrichtung direkt mit dem heißen Gas beaufschlagt. Somit ist die bekannte Anordnung nicht für das Kühlen von Gasen geeignet, wenn infolge der Gaszusammensetzung und/oder der hohen Temperatur die oben unter dem Begriff "metal dusting" beschriebene Materialabtragung auftreten kann.

Im Stand der Technik finden sich unterschiedliche Lösungen zur Ausführung von Abhitzekesseln, die zur Abkühlung heißer Synthesegase geeignet sein sollen und mit denen die oben beschriebene "metal dusting" -Problematik vermieden werden soll.

So lehrt die europäische Patentanmeldung EP 0356648 A1 einen Abhitzekessel mit einer Einlasskammer, einem Bündel von Wärmeaustauschrohren, einem das Rohrbündel etwa mittig und parallel durchsetzenden Bypassrohr und einer Auslasskammer, bei dem innerhalb der Auslasskammer ein Mischrohr angeordnet ist, das direkt mit dem Austrittsstutzen für das gekühlte Synthesegas und dem Bypassrohr verbunden ist. Die Stellung einer oder mehrerer innerhalb der Mischkammer angeordneten, mechanisch betätigter Steuerplatten bestimmt die Mengenanteile an über die Wärmetauscherrohre strömendem, gekühltem Gas und durch das Bypassrohr stömendem, ungekühltem Gas und somit die Mischtemperatur des Produktgases. Zur Vermeidung von Korrosionserscheinungen, wie dem oben diskutierten "metal dusting", werden alle medienberührten Teile innerhalb des Mischrohres aus korrosionsresistenterem Material gefertigt oder mit einer Ausmauerung versehen. Nachteilig ist hierbei, dass der Austausch des Mischrohres im Falle eines Verschleißes oder aufgrund von Korrosion kostenaufwendig ist, da es sich um ein vergleichsweise großes Bauteil handelt, das vollständig aus einem hochresistenten Werkstoff gefertigt sein muss, und dessen Demontage zudem zeitaufwendig sein dürfte und mit langen Anlagenstillständen verbunden ist. Ferner ist aufgrund der Regelung der Produktgastemperatur mit Steuerplatten und der Geometrie des Mischrohres zu erwarten, dass eine lange Zeit für die Durchmischung von gekühltem und heißem Gasstrom benötigt wird. Insbesondere im Falle einer laminaren Strömung im Gasaustrittsstutzen besteht somit die Gefahr, dass heiße Gassträhnen aus dem Bypassrohr in die nachgeschalteten Anlagenteile durchschlagen und dort zu Beschädigungen führen. Diese Gefahr besteht auch bei mechanischem Versagen der Steuerplatten.

In der deutschen Patentanmeldung DE 102005057674 A1 wird ein Abhitzekessel beschrieben, der ebenfalls eine Einlasskammer, ein Bündel von Wärmeaustauschrohren, ein das Rohrbündel durchsetzendes Bypassrohr und eine Auslasskammer aufweist. Hier erfolgt die Einstellung der Mischtemperatur des Produktgases innerhalb der Auslasskammer, wobei ein mittels Gestänge axial verstellbarer Stopfen verwendet wird, der das in die Auslasskammer hineinragende, sich kegelförmig erweiternde Auslassende des Bypassrohres verschließt. Je nach Stellung des Stopfens ändert sich die Größe des Ringspalts zwischen seiner Außenfläche und der Innenfläche des Auslassendes des Bypassrohres, somit die Mengenanteile an über die Wärmetauscherrohre strömendem, gekühltem Gas und durch das Bypassrohr stömendem, ungekühltem Gas und schließlich die Mischtemperatur des Produktgases. Nachteilig ist hierbei, dass die Verschlussvorrichtung entweder aus hochkorrionsbeständigem, teurem Material oder aber, wie als vorteilhafte Ausgestaltung vorgeschlagen, mittels Kühlmedium gekühlt werden muss. Der Ausfall des Kühlmediums führte somit zur Zerstörung der Verschlussvorrichtung. Ferner ist auch bei dieser Lösung zu befürchten, dass es zur Bildung heißer Gassträhnen des Bypassgases kommt; dies dürfte insbesondere für die Anteile des Bypassgases gelten, die über den Ringspalt in Richtung zum Gasaustrittsstutzen entweichen. Diese Strähnen können auch die Innenwand der Auslasskammer erreichen, so dass dort Korrosion mittels "metal dusting" auftreten kann, was wiederum zu unerwünschten kurzen Wartungsintervallen bzw. zu einer kürzeren Lebensdauer des Abhitzekessels führt.

Insgesamt ist daher festzustellen, dass bislang keine wirklich befriedigende technische Lösung zur Ausgestaltung eines zur Abkühlung heißer Synthesegase einsetzbaren Abhitzekessels gefunden wurde, der sich durch Vermeidung von Korrosionserscheinungen, wie dem oben diskutierten "metal dusting", sowie eine gute Vermischung des gekühlten Gasanteils mit dem über das Bypassrohr strömenden Gasanteils zur Vermeidung heißer Gassträhnen auszeichnet.

### Beschreibung der Erfindung

Die Aufgabe der vorliegenden Erfindung besteht daher darin, einen Abhitzekessel zur Abkühlung von Synthesegas zur Verfügung zu stellen, der die beschriebenen Nachteile vermeidet.

Die vorstehend genannte Aufgabe wird mit der Erfindung durch einen Abhitzekessel gelöst,
- der innerhalb eines zylindrischen Mantels eine Vielzahl von Wärmeübertragungsrohren und ein Bypassrohr umfasst, die jeweils ein Einlassende und ein Auslassende aufweisen,
- der einen Einlass zum Einleiten von Wasser auf der Mantelseite der Rohre umfasst,
- der einen Einlass und eine Einlasskammer zum Einleiten eines heißen Gasstromes in das Einlassende der Rohre umfasst, wobei der Gasstrom durch die Wärmeübertragungsrohre hindurchgeleitet und dabei in indirektem Wärmeaustausch mit Wasser auf der Mantelseite gekühlt wird, wobei das Wasser mindestens teilweise verdampft wird,
- der einen Auslass zum Ableiten von erzeugtem Wasser/Dampf und einen Auslass sowie eine Auslasskammer zum Ableiten des gekühlten Abgasstroms umfasst, und der dadurch gekennzeichnet ist, dass das Auslassende des Bypassrohres in ein in die Auslasskammer hineinragendes, abknickendes Mündungsstück einmündet, dessen Mittellinie mit der Längsachse des Abhitzekessels einen Winkel a einschließt, wobei das Ende des Mündungsstückes mit einer Verschlussvorrichtung ausgestattet ist.

Durch Verwendung des erfindungsgemäßen Abhitzekessels zur Abkühlung heißer Synthesegase wird eine Korrosion innerhalb der Auslasskammer durch "metal dusting" vermieden, da der über das Bypassrohr strömende, ungekühlte Gasanteil auf eine etwa kreisförmige Bahn innerhalb der Auslasskammer gelenkt wird, wodurch eine rotierende Strömung erzeugt wird. Diese sorgt für eine gute Durchmischung des gekühlten und des ungekühlten Gasanteils, so dass der für das Auftreten von Korrosionserscheinungen relevante Temperaturbereich rasch und vor Auftreffen von Gasanteilen auf die Behälterinnenwand in der Auslasskammer durchlaufen wird. Für die Konstruktion der Auslasskammer können daher Materialien mit normaler Korrosionsbeständigkeit verwendet werden.

### Bevorzugte Ausgestaltungen der Erfindung

Besonders bevorzugt wird die Ausrichtung des abknickenden Mündungsstückes so gewählt, dass dieses von der Position des Synthesegas-Auslasses weitmöglichst weggegerichtet ist. Hierdurch wird der für die Durchmischung von heißen und kalten Gasanteilen zur Verfügung stehende Weg bzw. die Durchmischungszeit verlängert, wodurch deren Durchmischung weiter verbessert und die Gefahr der Bildung heißer Gassträhnen minimiert wird.

Die genaue Größe des Winkels α zwischen der Längsachse des Abhitzekessels und der Mittellinie des Mündungsstücks ist von der Geometrie des Abhitzekessels, insbesondere der der Auslasskammer abhängig.

Eine bevorzugte Ausgestaltung des erfindungsgemäßen Abhitzekessels sieht vor, dass das Bypassrohr innerhalb des Mantels etwa axial-zentrisch angeordnet ist. Diese Lösung bietet konstruktive und mechanische Vorteile gegenüber einer nicht-axialzentrischen Anordnung des Bypassrohres innerhalb des Mantels sowie des Wärmetauscher-Rohrbündels.

Gemäß einer bevorzugten Ausgestaltung der Erfindung wird das Mündungsstück und/oder die Verschlussvorrichtung aus einem keramischen Werkstoff gefertigt. Bei Verwendung dieses Werkstoffes entfällt die Gefahr einer Korrosion innerhalb des Mündungsstückes durch "metal dusting". Vorteilhaft ist zudem, dass hierdurch auf eine Kühlung des Mündungsstückes und der Verschlussvorrichtung verzichtet werden kann, wie sie im Stand der Technik bei Ausführung entsprechender Bauteile aus Metall beschrieben wird.

Überraschenderweise wurde gefunden, dass eine besonders gute Durchmischung der heißen und kalten Gasanteile erhalten wird, wenn das Mündungsstück als schiefer Hohlkegelstumpf ausgebildet ist. Diese geometrische Ausgestaltung bewirkt neben der oben beschriebenen rotierenden Strömung auch eine Beschleunigung des heißen Gasanteils vor Austritt aus dem Bypassrohr, wodurch die Durchmischung der heißen und kalten Gasanteile noch verstärkt wird.

Besonders bevorzugt bilden Mündungsstück und die Verschlussvorrichtung eine einheitliche Baugruppe, die als Ganzes ausgetauscht werden kann. Im Revisionsfalle kann diese kompakte Baugruppe über eine Zugangsöffnung in der Wand der Auslasskammer einfach und rasch ausgetauscht werden, wodurch die Zeitdauer der Außerbetriebnahme des Abhitzekessels minimiert wird.

Eine besonders bevorzugte Ausgestaltung des erfindungsgemäßen Abhitzekessels sieht vor, dass die Verschlussvorrichtung als Verschlussklappe ausgebildet ist, die mittels einer durch die Behälterwand geführten Welle betätigt wird. Vorteilhaft ist es, wenn die Verschlussklappe so angeordnet wird, dass das Schließen der Verschlussklappe schwerkraftbedingt selbsttätig erfolgen kann. Im Falle eines Versagens der Betätigung ist damit sichergestellt, dass das Synthesegas vollständig durch das Rohrbündel geführt wird und damit gekühlt den Abhitzekessel verlässt.

Die Erfindung betrifft auch ein Verfahren zur Abkühlung heißen Synthesegases, das gekennzeichnet ist durch die Verwendung des erfindungsgemäßen Abhitzekessels. Die gewünschte Gasaustrittstemperatur wird dabei durch eine entsprechende Größe der Betätigung der Verschlussvorrichtung, beispielsweise der Stellung der Verschlussklappe, eingestellt. Zur Messung der Temperatur dient eine innerhalb der Auslasskammer angebrachte Temperaturmesseinrichtung. Die Betätigung der Verschlussvorrichtung kann dann manuell oder mittels einer automatischen Regelung erfolgen. Die gemessene Temperatur wirkt bei automatischer Regelung als Führungsgröße über eine Regeleinrichtung auf die Größe der Betätigung der Verschlussvorrichtung, beispielsweise auf die Stellung der Verschlussklappe.

Es zeigt die einzige Figur schematisch einen Abhitzekessel zum Kühlen heißer Synthesegase gemäß einer bevorzugten Ausführungsform der Erfindung in schematischer Darstellung im Längsschnitt. Der Abhitzekessel weist einen Mantel 11 auf, der eine Vielzahl von als Rohrbündel ausgeführten Wärmeübertragungsrohren 4 und ein axial-zentrisch angeordnetes Bypassrohr 3 umhüllt, wobei die Rohre 3, 4 an deren Einlass- und Auslassenden von Rohrendplatten 12 eingefasst werden, so dass innerhalb des Mantels 11 sowie zwischen den eintritts- und austrittsseitigen Rohrendplatten 12 ein Hohlraum zum Durchleiten eines Kühlmediums entsteht. In diesem Hohlraum findet zwischen dem durch die Wärmeübertragungsrohre 4 geleiteten Synthesegas und dem eingeführten Kühlmedium ein indirekter Wärmeaustausch statt, wobei das Kühlmedium Wärme von dem heißen Synthesegas aufnimmt. Als Kühlmedium kommt dabei bevorzugt Wasser zum Einsatz, das beim Aufheizen teilverdampft wird. Das als Kühlmedium verwendete Wasser wird dem Abhitzekessel über Einlass 5 aufgegeben; das beim Kühlen durch Teilverdampfung erzeugte Dampf/Wasser-Gemisch wird über Auslass 6 abgeleitet. Vorteilhafterweise wird der dabei erzeugte Dampf als Hochdruckdampf in anderen Prozessen eingesetzt. Der auf der Seite des Einlasses 1 des zu kühlenden Synthesegases zwischen Mantel 11 und eintrittsseitiger Rohrendplatte 12 gebildete Hohlraum wird als Einlasskammer 2 bezeichnet. Der auf der Seite des Auslasses 10 des gekühlten Synthesegases zwischen Mantel 11 und austrittsseitiger Rohrendplatte 12 gebildete Hohlraum wird als Auslasskammer 9 bezeichnet.

Das Bypassrohr 3 weist bevorzugt einen größeren Durchmesser auf als die Wärmeübertragungsrohre und kann über seine Länge ganz oder teilweise wärmeisoliert sein, um über das Bypassrohr 3 gegebenenfalls heißes, über Einlass 1 in den Abhitzekessel eintretendes Synthesegas ohne wesentliche Wärmeabgabe an das Kühlmedium strömen zu lassen.

Mit dem Austrittsende des Bypassrohres ist mit Hilfe geeigneter Verbindungsmittel, bevorzugt einer Flanschverbindung, ein Mündungsstück 7 verbunden, das mittels einer Verschlussvorrichtung 8 gegenüber der Auslasskammer 9 verschlossen werden kann. Das Mündungsstück hat bevorzugt die Form eines schiefen Hohlkegelstumpfes mit etwa kreisförmiger Basis. Die Mittellinie des Mündungsstückes schließt mit der Längsachse des Abhitzekessels den Abknickwinkel α ein. Die Mittellinie wird dabei als Gerade definiert, die den Mittelpunkt der Basis des schiefen Hohlkegelstumpfes sowie den Mittelpunkt einer parallel dazu verlaufenden, von der Innenkontur des schiefen Hohlkegelstumpf eingeschlossenen, gedachten Hilfsfläche schneidet.

Durch die geometrische Ausgestaltung des Mündungsstückes 7 als schiefer Hohlkegelstumpf wird die aus dem Bypassrohr 3 austretende Gasströmung des ungekühlten Synthesegas-Anteils von der Längsache des Abhitzekessels weggelenkt und auf eine etwa kreisförmige Bahn innerhalb der Auslasskammer 9 abgelenkt, wie es in Fig 1 b) mittels Strömungspfeilen angedeutet wird. Hierdurch wird eine rotierende Strömung erzeugt, die für eine gute Durchmischung des gekühlten und des ungekühlten Gasanteils sorgt, so dass der für das Auftreten von Korrosionserscheinungen relevante Temperaturbereich rasch und vor Auftreffen von Gasanteilen auf die Innenwand des Mantels 11 in der Austrittskammmer durchlaufen wird. Eine lokale Überhitzung der Mantelinnenwand in der Auslasskammer insbesondere am Schnittpunkt der Längsachse mit der Mantelinnenwand ("hot spot") in den Temperaturbereich, in dem "metal dusting" auftritt, wird vermieden. Für die Konstruktion der Auslasskammer können daher Materialien mit normaler Korrosionsbeständigkeit verwendet werden.

Ferner wird durch die Verjüngung des Mündungsstückes in Strömungsrichtung eine Beschleunigung der aus dem Bypassrohr austretende Gasströmung verursacht. Idealerweise wird - im Kompromiss mit dem sich vergrößernden Druckverlust - die Austrittsgeschwindigkeit des Gases aus dem Mündungsstück soweit gesteigert, dass diese im turbulenten Bereich liegt. Hierdurch wird die Gasdurchmischung und die rasche Einstellung einer Mischtemperatur weiter verbessert.

Um den Weg des Gases in der Auslasskammer zu verlängern, sowie die Ausbildung einer rotierenden Strömung in der Auslasskammer zu fördern, wird die Ausrichtung des abknickenden Mündungsstückes in Weiterbildung der Erfindung bevorzugt so gewählt, dass dieses von der Position des Auslasses weitmöglichst weggerichtet ist. Dies entspricht einem eingeschlossenen Winkel von 180° zwischen der Mittellinie des Mündungsstückes und Position des Auslasses in Blickrichtung der Längsache des Abhitzekessels. Hierdurch wird die Vermischung der heißen und kalten Anteile des Synthesegases optimiert. Ferner wird dadurch die Gefahr der Bildung heißer Gassträhnen, die in nachgeschaltete Anlagenteile durchschlagen können, minimiert.

Für einen Abhitzekessel, der in seinen Proportionen dem in Fig. 1 schematisch dargestellten Abhitzekessel entspricht, haben Rechnungen zur Strömungssimulation einen Vorzugsbereich des Abknickwinkels α ergeben, wobei Abknickwinkel zwischen 20 und 40° besonders bevorzugt werden. Der genaue Wert des Abknickwinkels hängt sowohl von der Geometrie des Abhitzekessels als auch von den Gasgeschwindigkeiten der Synthesegasanteile durch die Rohre 3, 4 ab. Größere Abknickwinkel über 60° sind nicht empfehlenswert, da dann der ungekühlte Gasanteil zu steil auf die Innenwand des Mantels 11 auftrifft, so dass dort eine lokale Überhitzung ("hot spot") auftreten kann, in deren Folge die oben beschriebene "metal dusting"-Korrosion auftreten kann.

Das mechanische Design des erfindungsgemäßen Abhitzekessels ermöglicht eine spannungsarme mechanische Anbindung des Mündungsstücks und der Verschlussvorrichtung, wobei als Material für das Mündungsstück und die Verschlussvorrichtung korrosionsunempfindliche Keramik gewählt werden kann. Die Auswahl nichtmetallischer, z. B. keramischer Werkstoffe für die Verschlusskonstruktion gestattet einen korrosionsfreien Betrieb, unabhängig von der lokal herrschenden Mischtemperatur. Die Kühlung entfällt und Kühlmedien, beispielsweise Prozessgas, werden eingespart. Besonders vorteilhaft ist es, Mündungsstück und Verschlussvorrichtung als gemeinsame Baugruppe anzufertigen, so dass ein rascher Austausch der kompletten Baugruppe im Reparaturfall in modularer Form durch eine Zugangsöffnung (nicht dargestellt in Fig. 1) erfolgen kann.

Bei dem in Fig. 1 schematisch dargestellten Ausführungsbeispiel dient eine schwenkbare Verschlussklappe als Verschlussvorrichtung, die mittels einer durch den Mantel 11 durchgeführten, in Blickrichtung auf Fig. 1 angeordneten Welle betätigt werden kann. Die Betätigung der Verschlussklappe über die Welle kann manuell oder mittels Motorantrieb erfolgen. Vorteilhafterweise wird die Verschlussklappe so angeordnet, dass sie im Falle eines Versagens der Betätigung selbsttätig, z. B. schwerkraftgetrieben, schließt. Im Falle eines Versagens der Betätigung ist damit sichergestellt, dass das Synthesegas vollständig durch das Rohrbündel geführt wird und damit gekühlt den Abhitzekessel verlässt.

### Gewerbliche Anwendbarkeit

Mit der Erfindung wird somit ein verbesserter Abhitzekessel zur Abkühlung heißer Synthesegase zur Verfügung gestellt, der sich durch robuste, einfache Ausführung, geringe Störungsanfälligkeit, Wartungsfreundlichkeit, Betriebssicherheit sowie lange Betriebsintervalle auszeichnet. Die Verschlussvorrichtung wird ungekühlt betrieben, das Kühlmittel entfällt. Im Falle eines Versagens der Betätigung der Verschlussvorrichtung ist durch schwerkraftbedingtes, selbsttätiges Schließen sichergestellt, dass das Synthesegas vollständig durch das Rohrbündel geführt wird und damit gekühlt den Abhitzekessel verlässt.

### Bezugszeichenliste

- 1: Einlass Gas
- 2: Einlasskammer
- 3: Bypassrohr
- 4: Wärmeübertragungsrohre
- 5: Einlass Wasser
- 6: Auslass Wasser/Dampf
- 7: Mündungsstück
- 8: Verschlussvorrichtung
- 9: Auslasskammer
- 10: Auslass Gas
- 11: Mantel
- 12: Rohrendplatte

## Patentansprüche

1. Abhitzekessel, der innerhalb eines etwa zylindrischen Mantels (11) eine Vielzahl von Wärmeübertragungsrohren (4) und ein Bypassrohr (3) umfasst, die jeweils ein Einlassende und ein Auslassende aufweisen,
- der einen Einlass (5) zum Einleiten von Wasser auf der Mantelseite der Rohre (4) umfasst,
- der einen Einlass (1) und eine Einlasskammer (2) zum Einleiten eines heißen Gasstromes in das Einlassende der Rohre umfasst, wobei der Gasstrom durch die Wärmeübertragungsrohre (4) hindurchgeleitet und dabei in indirektem Wärmeaustausch mit Wasser auf der Mantelseite gekühlt wird, wobei das Wasser mindestens teilweise verdampft wird,
- der einen Auslass (6) zum Ableiten von erzeugtem Wasser/Dampf und einen Auslass (10) sowie eine Auslasskammer (9) zum Ableiten des gekühlten Abgasstroms umfasst,
**dadurch gekennzeichnet, dass** das Auslassende des Bypassrohres in ein in die Auslasskammer hineinragendes, abknickendes Mündungsstück (7) einmündet, dessen Mittellinie mit der Längsachse des Abhitzekessels einen Abknickwinkel α einschließt, wobei das Ende des Mündungsstückes mit einer Verschlussvorrichtung (8) ausgestattet ist.

2. Abhitzekessel nach Anspruch 1, **dadurch gekennzeichnet, dass** die Ausrichtung des abknickenden Mündungsstückes (7) so gewählt wird, dass dieses von der Position des Auslasses (10) weitmöglichst weggerichtet ist.

3. Abhitzekessel nach einem der vorgenannten Ansprüche, **dadurch gekennzeichnet, dass** das Bypassrohr (3) innerhalb des Mantels (11) etwa axial-zentrisch angeordnet ist.

4. Abhitzekessel nach einem der vorhergehenden Ansprüche, **dadurch gekennzeichnet, dass** das Mündungsstück (7) und/oder die Verschlussvorrichtung (8) aus einem keramischen Werkstoff gefertigt ist.

5. Abhitzekessel nach einem der vorhergehenden Ansprüche, **dadurch gekennzeichnet, dass** das Mündungsstück (7) als schiefer Hohlkegelstumpf ausgebildet ist.

6. Abhitzekessel nach einem der vorhergehenden Ansprüche, **dadurch gekennzeichnet, dass** das Mündungsstück (7) und die Verschlussvorrichtung (8) eine Baugruppe bilden, die als Ganzes ausgetauscht werden kann.

7. Abhitzekessel nach einem der vorherigen Ansprüche, **dadurch gekennzeichnet, dass** die Verschlussvorrichtung (8) als Verschlussklappe ausgebildet ist.

8. Abhitzekessel nach einem der vorherigen Ansprüche, **dadurch gekennzeichnet, dass** die Verschlussklappe (8) mittels einer durch die Behälterwand geführten Welle betätigt wird.

9. Abhitzekessel nach einem der vorherigen Ansprüche, **dadurch gekennzeichnet, dass** das Schließen der Verschlussklappe (8) schwerkraftbedingt selbsttätig erfolgen kann.

10. Verfahren zur Abkühlung von heißem Synthesegas, **gekennzeichnet durch** die Verwendung eines Abhitzekessel nach Anspruch 1 bis 10, wobei die Abhitzekessel-Gasaustrittstemperatur **durch** die Stellung der Verschlussklappe (8) geregelt wird.

## Claims

1. A waste-heat boiler which inside an approximately cylindrical shell (11) comprises a plurality of heat transfer tubes (4) and a bypass tube (3), which each have an inlet end and an outlet end,
- which comprises an inlet (5) for introducing water on the shell side of the tubes (4),
- which comprises an inlet (1) and an inlet chamber (2) for introducing a hot gas stream into the inlet end of the tubes, wherein the gas stream is passed through the heat transfer tubes (4) and on the shell side is cooled by indirect heat exchange with water, wherein the water is at least partly evaporated,
- which comprises an outlet (6) for discharging water/steam generated and an outlet (10) as well as an outlet chamber (9) for discharging the cooled waste gas stream,
**characterized in that** the outlet end of the bypass tube opens into a bent orifice piece (7) protruding into the outlet chamber, whose center line includes a bending angle α with the longitudinal axis of the waste heat boiler, wherein the end of the orifice piece is equipped with a closure device (8).

2. The waste heat boiler according to claim 1, **characterized in that** the orientation of the bent orifice piece (7) is chosen such that the same is directed away from the position of the outlet (10) as far as possible.

3. The waste heat boiler according to any of the aforementioned claims, **characterized in that** the bypass tube (3) is arranged approximately axially-centrically inside the shell (11).

4. The waste heat boiler according to any of the preceding claims, **characterized in that** the orifice piece (7) and/or the closure device (8) is/are fabricated of a ceramic material.

5. The waste heat boiler according to any of the preceding claims, **characterized in that** the orifice piece (7) is formed as an oblique hollow truncated cone.

6. The waste heat boiler according to any of the preceding claims, **characterized in that** the orifice piece (7) and the closure device (8) form an assembly which can be replaced as a whole.

7. The waste heat boiler according to any of the preceding claims, **characterized in that** the closure device (8) is formed as closure cap.

8. The waste heat boiler according to any of the preceding claims, **characterized in that** the closure cap (8) is actuated by means of a shaft guided through the container wall.

9. The waste heat boiler according to any of the preceding claims, **characterized in that** closing the closure cap (8) can be effected automatically due to gravity.

10. A process for cooling hot synthesis gas, **characterized by** the use of a waste heat boiler according to claims 1 to 10, wherein the waste heat boiler gas outlet temperature is controlled by the position of the closure cap (8).

## Revendications

1. Chaudière à récupération de la chaleur perdue qui comprend, à l'intérieur d'une enveloppe (11) à peu près cylindrique, une pluralité de tubes (4) de transmission de la chaleur et un tube (3) de dérivation, qui ont respectivement une extrémité d'entrée et une extrémité de sortie,
- qui comprend une entrée (5) pour introduire de l'eau sur la face latérale des tubes (4),
- qui comprend une entrée (1) et une chambre (2) d'entrée pour l'introduction d'un courant de gaz chaud dans l'extrémité d'entrée des tubes, le courant de gaz passant dans les tubes (4) de transmission de la chaleur et étant ainsi refroidi par échange de chaleur indirect avec de l'eau sur la face latérale, l'eau étant évaporée au moins en partie,
- qui comprend une sortie (6) pour l'évacuation de l'eau/vapeur produite et une sortie (14) ainsi qu'une chambre (9) de sortie pour l'évacuation du courant de gaz perdu refroidi,
**caractérisée en ce que** l'extrémité de sortie du tube de dérivation débouche dans une pièce (7) d'embouchure pénétrant dans la chambre de sortie, désaxée et dont la ligne médiane fait un angle α avec l'axe longitudinal de la chaudière à récupération de la chaleur perdue, l'extrémité de la pièce d'embouchure étant équipée d'un dispositif (8) de fermeture.

2. Chaudière à récupération de la chaleur perdue suivant la revendication 1, **caractérisée en ce que** l'orientation de la pièce (7) d'embouchure désaxée est choisie de manière à ce que celle-ci s'éloigne le plus possible de la position de la sortie (10).

3. Chaudière à récupération de la chaleur perdue suivant l'une des revendications précédentes, **caractérisée en ce que** le tube (3) de dérivation est disposé à peu près au centre axialement dans l'enveloppe (11).

4. Chaudière à récupération de la chaleur perdue suivant l'une des revendications précédentes, **caractérisée en ce que** la pièce (7) d'embouchure et/ou le dispositif (8) de fermeture sont en un matériau céramique.

5. Chaudière à récupération de la chaleur perdue suivant l'une des revendications précédentes, **caractérisée en ce que** la pièce (7) d'embouchure est constituée en tronc de cône tubulaire oblique.

6. Chaudière à récupération de la chaleur perdue suivant l'une des revendications précédentes, **caractérisée en ce que** la pièce (7) d'embouchure et le dispositif (8) de fermeture forment un module, qui forme un tout qui peut être remplacé.

7. Chaudière à récupération de la chaleur perdue suivant l'une des revendications précédentes, **caractérisée en ce que** le dispositif (8) de fermeture est constitué en volet de fermeture.

8. Chaudière à récupération de la chaleur perdue suivant l'une des revendications précédentes, **caractérisée en ce que** le volet (8) de fermeture est actionné au moyen d'un arbre passant à travers la paroi du caisson.

9. Chaudière à récupération de la chaleur perdue suivant l'une des revendications précédentes, **caractérisée en ce que** la fermeture du volet (8) de fermeture peut s'effectuer automatiquement sous l'effet de la force de gravité.

10. Procédé de refroidissement de gaz de synthèse chaud, **caractérisé par** l'utilisation d'une chaudière à récupération de la chaleur perdue suivant la revendication 1 à 10, la température de sortie du gaz de la chaudière à récupération de la chaleur perdue étant réglée par le réglage du volet (8) de fermeture.
